# EUROPÄISCHE PATENTSCHRIFT

(11) **EP 2 445 813 B1**
(45) Veröffentlichungstag und Bekanntmachung des Hinweises auf die Patenterteilung: **13.07.2016**
(21) Anmeldenummer: 10718087.9
(22) Anmeldetag: 04.05.2010
(51) Int. Cl.: B65D 85/10, B65D 5/42

(54) **KLAPPSCHACHTEL FÜR ZIGARETTEN**
HINGE-LID BOX FOR CIGARETTES
BOÎTE À RABAT POUR CIGARETTES

(30) Priorität: 25.06.2009 DE 102009030619
(43) Veröffentlichungstag der Anmeldung: 02.05.2012
(73) Patentinhaber: Focke & Co. (GmbH & Co. KG), 27283 Verden (DE)
(72) Erfinder: STILLER, Martin, 27283 Verden (DE)
(74) Vertreter: Bolte, Erich
(86) Internationale Anmeldenummer: PCT/EP2010/002708
(87) Internationale Veröffentlichungsnummer: WO 2010/149241

(56) Entgegenhaltungen:
- EP-B1- 1 532 058
- US-A- 5 826 785
- US-B1- 6 364 106

## Beschreibung

Die Erfindung betrifft eine Klappschachtel mit den Merkmalen des Oberbegriffs des Anspruchs 1.

Eine derartige Packung ist in EP 1 532 058 B1 dargestellt und beschrieben. Die Klappschachtel mit einer (geschlossenen) Öffnung im Bereich der Schachtel-Vorderwand ist so eingerichtet, dass eine Bedruckung oder Prägung (bei Stanniol) eines Innenzuschnitts, also einer Umhüllung der Zigarettengruppe, über die Öffnung der Schachtel-Vorderwand von außen sichtbar ist. Eine Kragen-Vorderwand ist zu diesem Zweck entweder mit einer passenden Öffnung versehen, die auf die Bedruckung des Zigarettenblocks einerseits und die Öffnung der Schachtel-Vorderwand andererseits ausgerichtet ist. Alternativ kann der Kragen so ausgebildet sein, dass die Bedruckung bzw. die Öffnung der Schachtel-Vorderwand nicht abgedeckt sind.

Weiterhin ist eine Packung des Typs Klappschachtel bekannt (US 5 826 785), bei der die Kragen-Vorderwand mit einer Bedruckung (Bildzeichen, Emblem) versehen ist. Im Bereich dieser Bedruckung weist die Schachtel-Vorderwand der Klappschachtel eine Ausnehmung auf, die durch eine entfernbare Abdeckung (zunächst) verschlossen ist. Der Benutzer kann diese Abdeckung (nach Beseitigen einer Außenumhüllung der Packung aus Folie) entfernen und erkennt dann die Bedruckung der Kragen-Vorderwand.

Schließlich ist eine Klappschachtel für Zigaretten bekannt (US 6 364 106 B1), bei der eine Bildmarke auf der Schachtel-Vorderwand des Schachtelteils als Bedruckung der Kragen-Vorderwand in einem bei geöffnetem Deckel sichtbaren Bereich wiederkehrt. Auch hier kann die Information, nämlich die Wiederholung eines bildhaften Symbols, nur nach Ingebrauchnahme der Packung, nämlich bei geöffnetem Deckel, erkannt werden.

Der Erfindung liegt die Aufgabe zugrunde, eine Zigarettenpackung des Typs Klappschachtel vorzuschlagen, bei der Darstellungen unter Vermeidung von (farblichen) Bedruckungen so angebracht sind, dass sie auch bei vollständig geschlossener Packung erkennbar sind und darüber hinaus eine dreidimensionale Erscheinung vermitteln.

Zur Lösung dieser Aufgabe ist die erfindungsgemäße Packung mit den Merkmalen des Anspruchs 1 ausgebildet.

Die nach innen gerichtete Prägung der Kragen-Vorderwand im Bereich einer Öffnung oder Ausnehmung der Schachtel-Vorderwand ist auch bei geschlossenem Deckel und vorhandener Außenumhüllung aus Folie sichtbar. Die nach innen gerichtete Prägung bildet darüber hinaus eine Abstützung des Packungsinhalts, also eines Zigarettenblocks (Zigarettengruppe mit Innenumhüllung). Aufgrund der geringfügig größeren Ausbildung der Prägung als die Kontur der Öffnung bzw. Ausnehmung entsteht für den Betrachter eine dreidimensionale Gestaltung im Bereich der Öffnung bzw. Ausnehmung. Von Bedeutung ist weiterhin, dass die Prägung der Kragen-Vorderwand in einfacher Weise herstellbar ist, nämlich im Zuge der üblichen Fertigung eines Kragens durch einen Kragenapparat. Bei der Abtrennung des Kragens von einer Materialbahn wird durch den entsprechend ausgebildeten Kragenapparat die Prägung angebracht.

Die Prägung ist vorzugsweise so ausgebildet, dass sie gestalterisch und/oder konstruktiv auf die Form bzw. Kontur der Stanzung ausgerichtet ist. Bei entsprechender Größe der Stanzung kann die Kragen-Vorderwand entsprechend vergrößert sein.

Bei einer besonderen Ausführung ist eine mindestens zur einen Seite offene Ausnehmung in der äußeren Packungswand vorgesehen, insbesondere eine Vertiefung an einem oberen Randbereich der Schachtel-Vorderwand. Diese bildet zugleich eine Fortsetzung einer Schachtel-Schließkante der Klappschachtel. In diesem Falle kann die Prägung - in der Kragen-Vorderwand - besondere graphische Darstellungen aufweisen oder gar Informationen enthalten oder allgemein in beliebiger Struktur ausgeführt sein, zum Beispiel aus in Reihen angeordneten Noppen bestehen.

Weitere Einzelheiten und Merkmale der Erfindung werden nachfolgend anhand der Zeichnungen näher erläutert. Es zeigt:
- Fig. 1: eine Zigarettenpackung des Typs Klappschachtel bei geöffnetem Deckel, in perspektivischer Darstellung,
- Fig. 2: die Packung gemäß Fig. 1 bei geschlossenem Deckel in Frontansicht, leicht vergrößert,
- Fig. 3: die Packung gemäß Fig. 2 in einem Vertikalschnitt der Schnittebene III-III der Fig. 2, in nochmals vergrößertem Maßstab,
- Fig. 4: eine Klappschachtel in einer Darstellung analog Fig. 1 für ein anderes Ausführungsbeispiel,
- Fig. 5: die Klappschachtel gemäß Fig. 4 in Frontansicht bei geschlossenem Deckel,
- Fig. 6: eine Einzelheit der Packung gemäß Fig. 5, nämlich ein Detailschnitt VI-VI der Fig. 5, in vergrößertem Maßstab,
- Fig. 7: eine Darstellung analog Fig. 4 für ein anderes Ausführungsbeispiel der Erfindung,
- Fig. 8: einen Detailschnitt VIII-VIII der Fig. 7 in vergrößertem Maßstab.

Das in den Zeichnungen dargestellte bevorzugte Anwendungsbeispiel betrifft die Ausbildung einer Zigarettenpackung des Typs Klappschachtel (Hinge Lid). Diese besteht üblicherweise aus einem (unteren) Schachteilteil 10 und einem Deckel 11. Die Packungsteile sind im rückseitigen Bereich über ein quergerichtetes Liniengelenk 12 miteinander verbunden, sodass der Deckel 11 aus einer Schließstellung gemäß Fig. 2 in eine Öffnungsstellung gemäß Fig. 1 bewegt werden kann. Schachtelteil 10 und Deckel 11 bilden einen gemeinsamen, einstückigen Zuschnitt aus (dünnem) Karton.

Der Schachtelteil 10 weist eine Schachtel-Vorderwand 13, eine Bodenwand 14 und eine Schachtel-Rückwand 15 auf. Entsprechend besteht der Deckel 11 aus Deckel-Vorderwand 16, Stirnwand 17 und Deckel-Rückwand 18. Die Deckel-Vorderwand 16 ist überwiegend zweilagig ausgebildet, und zwar durch einen gegen die Innenseite der Deckel-Vorderwand 16 umgefalteten Deckel-Inennlappen 19. Auch schmale, aufrechte Schachtel-Seitenwände 20 und entsprechende Deckel-Seitenwände 21 sind doppellagig ausgebildet, bestehen aus äußeren und inneren Seitenlappen.

Zu der Packung dieses Typs gehört weiterhin ein Kragen 22 mit einer Kragen-Vorderwand 23 und Kragen-Seitenlappen 24. Der Kragen 22 ist im Schachtelteil 10 positioniert, derart, dass die Kragen-Vorderwand 23 mindestens mit einem unteren Teilbereich an der Innenseite der Schachtel-Vorderwand 13 anliegt und mit dieser verbunden ist, vorliegend durch Leimpunkte 25. Der Kragen ragt mit einem Oberteil 26 aus dem Schachtelteil 10 heraus. Dieses Oberteil 26 ist bei geschlossenem Deckel 11 von diesem umfasst.

Die Packung weist mindestens eine durch Stanzen oder Schneiden in einer Außenwand gebildete Ausnehmung, Öffnung oder dergleichen auf und eine besondere Gestaltung der zugeordneten Innenwand im Bereich dieser Ausnehmung.

Bei dem Ausführungsbeispiel in Fig. 1 bis Fig. 3 ist die Schachtel-Vorderwand 13 mit einer insbesondere durch Stanzung angebrachten Öffnung 27 versehen. Diese ist hier beispielshaft in besonderer Weise ausgebildet, zeigt nämlich in den Konturen die Darstellung eines Tieres (Pferd). Die (ringsum geschlossene) Öffnung ist in einem oberen Bereich der Schachtel-Vorderwand 13 angeordnet, mit Abstand von einer oberen Kante, nämlich Schließkante 28 der Schachtel-Vorderwand 13.

Die der Öffnung 27 zugeordnete Innenwand wird durch den Kragen 22 gebildet, nämlich durch die Kragen-Vorderwand 23. Diese liegt innenseitig über den vollen Bereich der Öffnung 27 an der Schachtel-Vorderwand 13 an. Je nach Größe der Öffnung 27 kann die in der üblichen Weise gestaltete Kragen-Vorderwand 23 nach unten, also zur Bodenwand 14 verlängert sein, sodass eine ausreichende Überdeckung der Öffnung 27 gegeben ist. Durch den Abstand der Öffnung 27 von Begrenzungen der Schachtel-Vorderwand 13 und entsprechend der Kragen-Vorderwand 23 kann diese über eine Mehrzahl von Leimpunkten 25 mit der Schachtel-Vorderwand 13 verbunden sein. Im vorliegenden Falle sind benachbart zur Schließkante 28 mehrere (drei) nebeneinanderliegende Leimpunkte 25 vorgesehen. Jeweils zum Rand hin ist ein weiterer Leimpunkt 25 vorgesehen. Unterhalb der Öffnung 27 befinden sich ebenfalls Leimpunkte. Hieraus ergibt sich eine sehr stabile Verbindung der Kragen-Vorderwand 23 mit der Schachtel-Vorderwand 13. Die Verteilung der Leimpunkte 25 und deren Anzahl ist auf die Kontur der Öffnung 27 einerseits und der entsprechenden Prägung 29 andererseits abgestimmt, sodass komplexe Konturen der Öffnung 27 stabilisiert werden aufgrund der Leimverbindung mit der Kragen-Vorderwand 23. Leimpunkte sind demnach im Bereich von Vorsprüngen bzw. Zungen der Öffnungskontur angeordnet. Bei dem Beispiel gemäß Fig. 1, Fig. 2 ist ein Leimpunkt 25 zwischen den Beinpaaren der Tierdarstellung positioniert.

Die Innenwand, vorliegend die Kragen-Vorderwand 23, ist im Bereich der Öffnung 27 besonders gestaltet, nämlich mit einer dauerhaften Verformung versehen. Diese ist als Prägung 29 ausgebildet. Der Kragen 22 bzw. der Zuschnitt wird vorzugsweise bei der Herstellung desselben durch entsprechende Prägewerkzeuge mit einer dauerhaften Verformung versehen, die bei der fertigen Packung im Bereich der Öffnung 27 angeordnet ist und hier eine dreidimensionale optische und mechanische Wirkung erzeugt. Die Kragen-Vorderwand 23 erhält durch die Prägung 29 eine höhere Stabilität gegen mechanische Beanspruchungen. Die Prägung 29 folgt der Kontur der Öffnung 27 und ist vorzugsweise in den Abmessungen etwas größer als der Bereich der Öffnung 27. Des Weiteren kann die Prägung 29 unterschiedlich gestaltet sein. Vorteilhaft ist eine Prägung, die mindestens teilweise bzw. überwiegend nach innen gerichtet ist, also bei einem Kragen 22 zum Packungsinhalt weist, im vorliegenden Fall zu einem Zigarettenblock 30. Die Prägung 29 kann so bemessen sein, dass sie an dem Zigarettenblock 30 anliegt und diesen innerhalb der Packung fixiert.

Die Herstellung der Prägung 29 erfolgt zweckmäßigerweise bei der Herstellung eines Zuschnitts für die Packung bzw. für den Kragen 22. Im Bereich eines Kragenapparats, der die Zuschnitte für den Kragen 22 von einer entsprechenden Materialbahn aus dünnem Karton abtrennt, kann die Prägung im Bereich der Materialbahn bzw. des Zuschnitts vollzogen werden, vorzugsweise durch an Schneidwalzen angeordnete Prägeorgane.

Statt einer Öffnung 27 mit Abstand von der Schließkante 28 (oder zusätzlich zu dieser) ist an einem freien Rand der Packung, vorliegend am freien Randbereich der Schachtel-Vorderwand 13, eine Ausnehmung 31 gebildet Diese ist als randseitige, gegenüber dem Deckel 11 offene Vertiefung ausgebildet durch bogenförmige Kontur der Schließkante 28 im Bereich der Ausnehmung 31. Diese ist durch die Schließkante 28 einerseits und - bei geschlossenem Deckel 11 - durch eine quergerichtete Deckel-Schließkante 32 der Deckel-Vorderwand 16 andererseits begrenzt. Bei dem vorliegenden Ausführungsbeispiel (Fig. 4, Fig. 5, Fig. 7) erstreckt sich die Ausnehmung 31 mittig im Bereich der Packungsvorderseite, jedoch nicht über die volle Breite der Schachtel-Vorderwand 13, sodass zu beiden Seiten der Ausnehmung 31 die Schließkanten 28 und 32 bei geschlossenem Deckel 11 unmittelbar aneinander liegen (Fig. 5).

Auch bei der Ausführung gemäß Fig. 4 bis Fig. 8 ist der Kragen bzw. die Kragen-Vorderwand 23 Träger der örtlich begrenzten Verformung des Materials, also der Prägung 33. Diese folgt ebenfalls der Kontur der Ausnehmung 31 und ist geringfügig größer in den Abmessungen. Die Ausnehmung 31 ist demnach von der konturierten Schließkante 28 und einer unteren Deckel-Schließkante - bei geschlossenem Deckel - begrenzt. Die Prägung 33 erstreckt sich bis in einen von der Deckel-Vorderwand 16 bei geschlossenem Deckel 11 überdeckten Bereich der Kragen-Vorderwand 23, endet jedoch mit Abstand von einer üblichen konturierten oberen Kragenkante.

Des Weiteren ist die Prägung 33 in besonderer Weise ausgebildet, nämlich als nach innen gerichtete Vertiefung und mit einer überlagerten Zusatzprägung einer gegenüber dem übrigen Teil der Kragen-Vorderwand 23 zurückgesetzten Prägewand 34. Diese ist mit zusätzlich geformten Erhöhungen 35 versehen, die als Noppen erscheinen und zur freien Seite, also nach außen vorstehen. Die Erhöhungen 35 bzw. Noppen sind rasterförmig angeordnet, nämlich in Querreihen und Vertikalreihen.

Die Packung gemäß Fig. 7 und Fig. 8 enthält ein zusätzliches Gestaltungs- und Stabilisierungsmerkmal. Ein freier Rand der Ausnehmung 31, nämlich der bogenförmig gestaltete Bereich der Schließkante 28, ist verformt unter Bildung einer Sicke 36. Diese ist so ausgebildet, dass der Rand 28 der Ausnehmung 31 nach außen gewölbt ist mit nach innen weisendem Rand. Dadurch wird eine sichtbare Kontur gebildet. Darüber hinaus ergibt sich durch die Sicke 36 eine Stabilisierung der Schließkante 28.

Die Konstruktion einer Öffnung bzw. Ausnehmung in Verbindung mit einer zugeordneten Prägung einer Innenwand kann auch für andere Bereiche von Packungen, insbesondere von Klappschachteln verwendet werden. Die Deckel-Vorderwand 16 ist ein vorteilhafter Bereich für diese Konstruktion, wobei diese die Öffnung aufweist und der Deckel-Innenlappen 19 an derselben Stelle mit einer Verformung bzw. Prägung der beschriebenen Ausführung versehen ist. Auch sind die doppellagig ausgebildeten Seitenwände 20, 21 sind für die Anbringung der Kombination Öffnung/Prägung geeignet. Eine weitere Ausführung basiert auf der Grundlage eines zusätzlichen Innenteils in der Packung. Eine Öffnung bzw. Ausnehmung ist bei dieser weiteren Alternative beispielsweise im Bereich der Schachtel-Rückwand 15 angeordnet. An der Innenseite, nämlich zwischen Schachtel-Rückwand 15 und Zigarettenblock 30 ist ein Einsatz, nämlich ein Zuschnitt aus insbesondere dünnem Karton positioniert, der - neben sinnvoller Bedruckung - im Bereich der Öffnung eine Prägung der beschriebenen Ausführung aufweist.

### Bezugszeichenliste

- 10: Schachtelteil
- 11: Deckel
- 12: Liniengelenk
- 13: Schachtel-Vorderwand
- 14: Bodenwand
- 15: Schachtel-Rückwand
- 16: Deckel-Vorderwand
- 17: Stirnwand
- 18: Deckel-Rückwand
- 19: Deckel-Innenlappen
- 20: Schachtel-Seitenwand
- 21: Deckel-Seitenwand
- 22: Kragen
- 23: Kragen-Vorderwand
- 24: Kragen-Seitenlappen
- 25: Leimpunkt
- 26: Oberteil
- 27: Öffnung
- 28: Schließkante
- 29: Prägung
- 30: Zigarettenblock
- 31: Ausnehmung
- 32: Deckel-Schließkante
- 33: Prägung
- 34: Prägewand
- 35: Erhöhung
- 36: Sicke

## Patentansprüche

1. Zigarettenpackung des Typs Klappschachtel aus dünnem Karton, bestehend aus Schachtelteil (10), Deckel (11) und einem aus einem gesonderten Zuschnitt gebildeten Kragen (22) mit an der Innenseite einer Schachtel-Vorderwand (13) anliegender Kragen-Vorderwand (23), wobei die Schachtel-Vorderwand (13) eine durch Stanzung angebrachte Öffnung (27) im Bereich der Kragen-Vorderwand (23) aufweist, wobei die Öffnung (27) bzw. eine Ausnehmung (31) der Schachtel-Vorderwand (13) innenseitig vollständig von der Kragen-Vorderwand (23) abgedeckt ist, die Kragen-Vorderwand (23) im Bereich der Öffnung (27) bzw. der Ausnehmung (31) dauerhafte Materialverformungen auf weist, nämlich Prägungen (29, 33) der Kragen-Vorderwand (23), **gekennzeichnet durch** folgende Merkmale:
a) die Prägung (29, 33) ist zur Innenseite der Packung gerichtet, bildet also eine Vertiefung gegenüber der die Öffnung (27) bzw. Ausnehmung (31) aufweisenden Schachtel-Vorderwand (13),
b) die Prägung (29, 33) ist geringfügig größer als die Kontur der Öffnung (27) bzw. Ausnehmung (31).

2. Packung nach Anspruch 1, **dadurch gekennzeichnet, dass** die Prägung (29, 33) der Kragen-Vorderwand (23) Vertiefungen und Vorsprünge aufweist, nämlich zur Innenseite der Packung gerichtete Vertiefungen und zur Außenseite gerichtete Vorsprünge.

3. Packung nach Anspruch 1 oder 2, **dadurch gekennzeichnet, dass** die Prägung (29, 33) der Kragen-Vorderwand (23) zur Innenseite der Packung gerichtet ist und eine nach innen zurückgesetzte Prägewand (34) bildet, in deren Bereich Einzelprägungen angeordnet sind, insbesondere Vorsprünge bzw. Erhöhungen (35) und Vertiefungen.

4. Packung nach Anspruch 1 oder einem der weiteren Ansprüche, **dadurch gekennzeichnet, dass** die Prägung (29, 33) der Kragen-Vorderwand (23) hinsichtlich der Form an die Kontur der Öffnung (27) bzw. Ausnehmung (31) angepasst ist.

5. Packung nach Anspruch 1 oder einem der weiteren Ansprüche, **dadurch gekennzeichnet, dass** die Schachtel-Vorderwand (13) eine zur Seite des Deckels (11) offene Ausnehmung (31) aufweist, insbesondere mit einer insgesamt bogenförmigen Begrenzung durch entsprechende Kontur einer quergerichteten Schließkante (28) der Deckel-Vorderwand (13), wobei die Prägung (33) im Bereich der Kragen-Vorderwand (23) in Form und Abmessung der Ausnehmung (31) angepasst ist.

6. Packung nach Anspruch 1 oder einem der weiteren Ansprüche, **dadurch gekennzeichnet, dass** die Kragen-Vorderwand (23) im Bereich der Anlage an der Innenseite der Schachtel-Vorderwand (13) mit dieser durch Klebung verbunden ist, vorzugsweise mittels Leimpunkten (25), die außerhalb des Bereichs der Prägung (29, 33) verteilt angeordnet sind.

7. Packung nach Anspruch 1 oder einem der weiteren Ansprüche, **dadurch gekennzeichnet, dass** die Kontur der Öffnung (27) bzw. Ausnehmung (31) mit einer durch Prägen angebrachten Randverformung versehen ist, insbesondere mit einer den Rand der Prägung (29, 33) bildenden Sicke (36), vorzugsweise für eine Ausnehmung (31) mit bogenförmiger Kontur.

8. Packung nach Anspruch 1 oder einem der weiteren Ansprüche, **dadurch gekennzeichnet, dass** bei konturierten Öffnungen (27) oder Ausnehmungen (31), also mit Vorsprüngen und Vertiefungen unter Bildung von zungenartigen Bereichen, und bei entsprechend ausgebildeter Prägung Leimpunkte (25) im Bereich der Vorsprünge bzw. Zungen oder im Bereich der Rücksprünge angeordnet sind, derart, dass bei komplexen Formen eine stabilisierende Klebeverbindung zwischen Schachtel-Vorderwand (13) und Kragen-Vorderwand (23) gegeben ist.

## Claims

1. A cigarette pack of the hinge-lid-box type made of thin cardboard, comprising box part (10), lid (11) and a collar (22) formed from a separate blank, with a collar front wall (23) abutting the inner side of a box front wall (13), wherein the box front wall (13) has an opening (27), formed by punching, in the region of the collar front wall (23), wherein the opening (27) or an aperture (31) of the box front wall (13) is completely covered on the inside by the collar front wall (23), and wherein in the region of the opening (27) or in the region of the aperture (31), the collar front wall (23) exhibits permanent material deformations, namely stampings (29, 33) of the collar front wall (23), **characterized by** the following features:
a) the stampings (29, 33) are directed toward the inside of the pack, thus forming a depression with respect to the box front wall (13) which has the opening (27) or the aperture (31),
b) the stamping (29, 33) is slightly larger than the contour of the opening (27) or of the aperture (31).

2. The pack as claimed in claim 1, **characterized in that** the stamping (29, 33) of the collar front wall (23) has depressions and protrusions, namely depressions directed toward the inside of the pack and protrusions directed toward the outer side.

3. The pack as claimed in claim 1 or 2, **characterized in that** the stamping (29, 33) of the collar front wall (23) is directed toward the inside of the pack and forms a stamped wall (34) set back toward the interior, in the region of which are arranged individual stamped formations, in particular protrusions or elevations (35) and depressions.

4. The pack as claimed in claim 1 or one of the further claims, **characterized in that** the stamping (29, 33) of the collar front wall (23), in terms of shape, is adapted to the contour of the opening (27) or aperture (31).

5. The pack as claimed in claim 1 or one of the further claims, **characterized in that** the box front wall (13) has an aperture (31) which is open toward the lid (11), in particular having an overall arcuate boundary as a result of a corresponding contour of a transversally directed closing edge (28) of the box front wall (13), wherein the stamping (33) in the region of the collar front wall (23) is adapted, in shape and dimensioning, to the aperture (31).

6. The pack as claimed in claim 1 or one of the further claims, **characterized in that** the collar front wall (23), in the region of abutment against the inside of the box front wall (13), is connected to the latter by adhesive bonding, preferably by means of spots (25) of glue, which are distributed outside the region of the stamping (29, 33).

7. The pack as claimed in claim 1 or one of the further claims, **characterized in that** the contour of the opening (27) or aperture (31) is provided with a peripheral deformation applied by stamping, in particular with a bead (36) forming the periphery of the stamping (29, 33), preferably for an aperture (31) of arcuate contour.

8. The pack as claimed in claim 1 or one of the further claims, **characterized in that,** in the case of contoured openings (27) or apertures (31), that is to say with protrusions and depressions forming tongue-like regions, and in the case of correspondingly formed stamping, spots (25) of glue are arranged in the region of the protrusions or tongues, or in the region of the set-back portions, such that, in the case of complex shapes, there is a stabilizing adhesive-bonding connection between the box front wall (13) and collar front wall (23).

## Revendications

1. Emballage de cigarettes du type boîte à rabat en carton mince, se composant d'une partie de boîte (10), d'un couvercle (11) et d'un étui (22) formé avec un coupon séparé avec une paroi avant de l'étui (23) appliquée contre le côté intérieure d'une paroi avant de la boîte (13), dans lequel la paroi avant de la boîte (13) présente une ouverture (27) pratiquée par découpage dans la région de la paroi avant de l'étui (23), dans lequel l'ouverture (27) ou une découpe (31) de la paroi avant de la boîte (13) est entièrement recouverte intérieurement par la paroi avant de l'étui (23), la paroi avant de l'étui (23) présente dans la région de l'ouverture (27) ou de la découpe (31) des déformations permanentes de la matière, à savoir des empreintes (29, 33) de la paroi avant de l'étui (23), **caractérisé en ce que**
a) l'empreinte (29, 33) est dirigée vers le côté intérieur de l'emballage, forme donc un creux par rapport à la paroi avant de la boîte (13) qui présente l'ouverture (27) ou la découpe (31), et
b) l'empreinte (29, 33) est légèrement plus grande que le contour de l'ouverture (27) ou de la découpe (31).

2. Emballage selon la revendication 1, **caractérisé en ce que** l'empreinte (29, 33) de la paroi avant de l'étui (23) présente des creux et des saillies, à savoir des creux dirigés vers le côté intérieur de l'emballage et des saillies dirigées vers le côté extérieur.

3. Emballage selon la revendication 1 ou 2, **caractérisé en ce que** l'empreinte (29, 33) de la paroi avant de l'étui (23) est dirigée vers le côté intérieur de l'emballage et forme une paroi gaufrée (34) en retrait vers l'intérieur, dans la région de laquelle sont disposées des empreintes isolées, en particulier des saillies ou des protubérances (35) et des creux.

4. Emballage selon la revendication 1 ou l'une quelconque des autres revendications, **caractérisé en ce que** l'empreinte (29, 33) de la paroi avant de l'étui (23) est adaptée, en ce qui concerne la forme, au contour de l'ouverture (27) ou de la découpe (31).

5. Emballage selon la revendication 1 ou l'une quelconque des autres revendications, **caractérisé en ce que** la paroi avant de la boîte (13) présente une découpe (31) ouverte vers le côté du couvercle (11), en particulier avec une délimitation globalement en forme d'arc par un contour correspondant d'une arête de fermeture (28) de la paroi avant du couvercle (13) orientée transversalement, dans lequel l'empreinte (33) dans la région de la paroi avant de l'étui (23) est adaptée en forme et en dimension à la découpe (31).

6. Emballage selon la revendication 1 ou l'une quelconque des revendications précédentes, **caractérisé en ce que** la paroi avant de l'étui (23) dans la région de l'application sur le côté intérieur de la paroi avant de la boîte (13) est assemblée à celle-ci par collage, de préférence au moyen de points de colle (25), qui sont disposés de façon répartie à l'extérieur de la région de l'empreinte (29, 33).

7. Emballage selon la revendication 1 ou l'une quelconque des autres revendications, **caractérisé en ce que** le contour de l'ouverture (27) ou de la découpe (31) est doté d'une déformation de bord appliquée par gaufrage, en particulier avec une moulure (36) formant le bord de l'empreinte (29, 33), de préférence pour une découpe (31) avec un contour en forme d'arc.

8. Emballage selon la revendication 1 ou l'une quelconque des autres revendications, **caractérisé en ce que**, dans le cas d'ouvertures (27) ou de découpes (31) dotées d'un contour, donc avec des saillies et des creux formant des régions en forme de languettes, et dans le cas d'une empreinte réalisée de façon correspondante, des points de colle (25) sont disposés dans la région des saillies ou des languettes ou dans la région des retraits, de telle manière que, dans le cas de formes complexes, il existe un assemblage collé stabilisant entre la paroi avant de la boîte (13) et la paroi avant de l'étui (23).
